# EUROPÄISCHE PATENTSCHRIFT

(11) **EP 3 663 213 B1**
(45) Veröffentlichungstag und Bekanntmachung des Hinweises auf die Patenterteilung: **31.12.2025**
(21) Anmeldenummer: 19208230.3
(22) Anmeldetag: 11.11.2019
(51) Int. Cl.: B65B 7/16, B65D 65/46, B65D 75/32

(54) **WASCHMITTELKAPSEL UND VERFAHREN ZU DEREN HERSTELLUNG**
WASHING AGENT CAPSULE AND METHOD FOR ITS MANUFACTURE
CAPSULE DE DÉTERGENT ET SON PROCÉDÉ DE FABRICATION

(30) Priorität: 04.12.2018 DE 102018220929
(43) Veröffentlichungstag der Anmeldung: 10.06.2020
(73) Patentinhaber: Henkel AG & Co. KGaA, 40589 Düsseldorf (DE)
(72) Erfinder: Meier, Frank, 40589 Düsseldorf (DE); Siepmann, Friedhelm, 45136 Essen (DE); Sunder, Matthias, 40593 Düsseldorf (DE); Trebbe, Uwe, 40547 Düsseldorf (DE)

(56) Entgegenhaltungen:
- WO-A1-2014/202412
- WO-A1-2018/086834
- JP-A- H06 127 553
- US-A- 2 615 565
- US-A1- 2002 094 141

## Beschreibung

Die Erfindung betrifft eine Waschmittelkapsel mit einer äußeren Hülle auf Basis einer wasserlöslichen Kunststofffolie, die mindestens einen inneren Aufnahmeraum umschließt, in welchem Waschmittel oder Waschmittelkomponenten oder Wäschepflegemittel aufgenommen sind.

Der Begriff Waschmittel umfasst im Sinne der Erfindung beliebige Wasch- und Reinigungsmittelzusammensetzungen, die zum Gebrauch in einer Waschmaschine und/oder einer Geschirrspülmaschine geeignet sind. Unter Waschmitteln sind auch Wäschepflegemittel zu verstehen. Wäschepflegemittelsind beispielsweise Weichspüler bzw. Duftformulierungen, die gegebenenfalls frei oder nahezu frei von waschaktiven Substanzen wie Tensiden sind, aber die Wäsche beduften oder Konditionieren.

Waschmittel in fester, pulverförmiger und/oder flüssiger Form zur Verwendung in Waschmaschinen und Geschirrspülern werden heute vielfach in vordosierten Portionseinheiten, die im Sinne der Erfindung als Waschmittelkapsel bezeichnet werden, angeboten. Besonders benutzerfreundlich werden diese Waschmittelkapseln durch eine wasserlösliche Verpackung in Form einer äußeren Hülle auf Basis einer Kunststofffolie, mit welcher eine Einzeldosis des Waschmittels unmittelbar in die Maschine gegeben werden kann. Die wasserlösliche äußere Hülle löst sich im Waschwasser auf und das Waschmittel wird freigesetzt. Auf diese Weise kommt ein Benutzer nicht in Kontakt mit dem Waschmittel, was als sehr vorteilhaft empfunden wird. Derartige Waschmittelkapseln werden beispielsweise in der DE 10 2014 014 767 A1 beschrieben.

Neben Ein-Kammer-Systemen, bei denen eine Einzeldosis des Waschmittels in einem einzigen, durch die äußere Hülle gebildeten Aufnahmeraum eingeschlossen ist, sind beispielsweise aus der DE 10 2015 204 170 A1 und aus der WO 02/085736 A1 auch Mehr-Kammer-Systeme bekannt, bei denen die äußere Hülle mehrere voneinander getrennte Aufnahmeräume aufweist, die jeweils mit einem Anteil der Waschmitteldosis befüllt sind. Dabei kann es vorgesehen sein, dass alle Aufnahmeräume der als Mehr-Kammer-System ausgeführten Waschmittelkapsel mit der gleichen Waschmittelzusammensetzung befüllt sind, es können aber auch unterschiedliche Komponenten des Waschmittels in unterschiedlichen Aufnahmeräumen eingeschlossen sein.

Die WO 2014/202412 A1 zeigt eine wasserlösliche Mehrkammerkapsel, die aus zwei Lagen einer wasserlöslichen Folie thermogeformt ist, wobei die Kapsel mindestens zwei Kammern mit einem unterschiedlichen Teil einer Waschmittelzusammensetzung in jeder Kammer umfasst.

Derartige Waschmittelkapseln der vorangehend erläuterten Art stellen einen wachsenden Markt dar. Zur Erzielung eines gewünschten Wirksamkeitslevels kann die Menge der in einer einzelnen Waschmittelkapsel vorgehaltenen Waschmitteldosierung oder deren Einzelkomponenten unterschiedlich ausgeführt werden, zum Beispiel 25 g für Premiumprodukte, 22 g für Mittelklasseprodukte und 20 g für besonders preiswerte Produkte. Dabei genügen jedoch auch die geringeren Dosierungen je nach Markterfordernis, Waschbedingungen und Erwartungen der Verbraucher den zu erzielenden Anforderungen. Eine geringere Waschmitteldosierung innerhalb einer einzelnen Waschmittelkapsel ist von daher aus wirtschaftlicher und überdies auch ökologischer Sicht wünschenswert.

Andererseits wird aus Gründen der leichten Handhabbarkeit sowie der Produktsicherheit eine Mindestgröße derartiger Waschmittelkapseln gefordert. Zu kleine Waschmittelkapseln können beispielsweise von älteren Personen oder Personen mit eingeschränkter Motorik nur mit Schwierigkeiten gehandhabt werden. Darüber hinaus bergen zu kleine Waschmittelkapseln die Gefahr, dass sie beispielsweise bei versehentlicher oraler Aufnahme zum Beispiel durch Kinder verschluckt werden oder im Hals stecken bleiben können. Sicherheitsfachleute fordern von daher eine Mindestgröße und ein Mindestvolumen für Waschmittelkapseln, um dieser Gefahr wirksam zu begegnen. Hinzu kommt das Problem, dass die Oberfläche der üblicherweise wasserlöslichen äußeren Hülle bei Kontakt mit Flüssigkeiten zunächst klebrig wird, was ein weiteres gesundheitliches Risiko bei oraler Aufnahme darstellt und der Forderung nach einer Mindestgröße und einem Mindestvolumen der Waschmittelkapseln weiteren Nachdruck verleiht, um den vorgenannten Gefahren bei nicht bestimmungsgemäßem Gebrauch begegnen zu können.

Sofern unter Berücksichtigung der geforderten Mindestgröße und des Mindestvolumens die wirtschaftlich wünschenswerte geringere Waschmitteldosierung innerhalb einer einzelnen Waschmittelkapsel eingehalten werden sollen, stehen bislang im Wesentlichen zwei Optionen offen.

So kann zum einen in eine die geforderte Mindestgröße und das Mindestvolumen erfüllende Standardform einer Waschmittelkapsel eine geringere Dosierung des Waschmittels oder der Waschmittelkomponenten eingefüllt werden, was jedoch aufgrund des demgegenüber überdimensionierten Volumens und der Größe der Waschmittelkapsel eine entsprechend große Luftblase im verbleibenden freien Aufnahmeraum der Waschmittelkapsel hervorruft. Selbst wenn die Gewichtsdeklaration auf der Verpackung und die tatsächliche Füllmenge korrekt ausgewiesen werden, rufen derartige große Luftblasen in der Waschmittelkapsel einen negativen Eindruck beim Verbraucher hervor, da sie eine zu geringe Füllung suggerieren.

Zum anderen kann die gesamte Dimensionierung der Waschmittelkapsel verändert werden, sodass eine große Oberfläche bei einer eher flach ausgeführten Waschmittelkapsel erhalten wird. Derartige flach ausgeführte großflächige Waschmittelkapsel verhindern zwar das Risiko eines ungewollten Verschluckens, werden aber vom Verbraucher nicht im gewünschten Maße akzeptiert.

Aufgabe der Erfindung ist es, eine Waschmittelkapsel der eingangs genannten Art sowie ein Verfahren zu deren Herstellung vorzuschlagen, die auch bei reduzierter Dosierung des im Aufnahmeraum aufgenommenen Waschmittels oder der Waschmittelkomponenten eine der räumlichen Ausdehnung der bisher am Markt etablierten Waschmittelkapsel ähnliche Ausdehnung aufweisen, wobei jedoch übermäßige Ausbildung von Luftblasen im Aufnahmeraum verhindert wird, wobei die Herstellung möglichst unter Nutzung bestehender Anlagen mit geringem Aufwand durchführbar sein soll.

Zur Lösung der gestellten Aufgabe wird erfindungsgemäß die Ausgestaltung einer Waschmittelkapsel gemäß den Merkmalen des Patentanspruchs 1 vorgeschlagen.

Vorteilhafte Ausgestaltungen und Weiterbildungen der Erfindung sind Gegenstand der abhängigen Ansprüche.

Die erfindungsgemäße Lösung sieht vor, dass mindestens ein Aufnahmeraum der Waschmittelkapsel mindestens eine bereichsweise eingebrachte Siegelnaht aufweist, die den Aufnahmeraum teilweise, jedoch nicht vollständig unterteilt. Diese innenliegende Siegelnaht ist so ausgestaltet dass sie entweder kontaktfrei zu einem umlaufenden Rand , welcher den Aufnahmeraum definiert und welcher vorzugsweise eine im Wesentlichen konstante Breite aufweist, ist, oder dass bei Kontakt mit diesem umlaufenden Rand kein geschlossenes Volumen in Form einer zusätzlichen Kammer entsteht. Ein einzelner Kontakt der eingebrachten Siegelnaht mit diesem umlaufenden Rand ist somit also möglich. In diesem Fall würde die innenliegende Siegelnaht sich von dem umlaufenden Rand ins Innere des Aufnahmeraums erstrecken.

Es wurde überraschend festgestellt, dass durch eine einfache Manipulation der üblichen Kapselform und der entsprechenden Formnester Waschmittelkapsel hergestellt werden können, die ein signifikant verringertes Füllvolumen aufweisen, jedoch immer noch über ausreichende Größe und Gesamtvolumen der Waschmittelkapsel verfügen, um den Anforderungen an leichte Handhabung und Produktsicherheit zu genügen.

Darüber hinaus weisen die erfindungsgemäß ausgestalteten Waschmittelkapseln eine vom Verbraucher als ansprechend und modern aufgefasste Gestalt auf, was in einer entsprechend guten Marktakzeptanz resultiert.

Sofern die erfindungsgemäße Waschmittelkapsel lediglich über einen einzigen inneren Aufnahmeraum verfügt, was auch als Mono-Pouch bezeichnet wird, wird dieser Aufnahmeraum erfindungsgemäß mit mindestens einer bereichsweise eingebrachten Siegelnaht versehen.

Sofern alternativ die erfindungsgemäße Waschmittelkapsel über mehrere, beispielsweise zwei bis vier derartige diskrete, d.h. voneinander getrennte Aufnahmeräume verfügt, können ein einzelner, mehrere oder alle Aufnahmeräume jeweils mit mindestens einer erfindungsgemäßen Siegelnaht versehen werden.

Ein bevorzugtes Ausführungsbeispiel einer erfindungsgemäßen Waschmittelkapsel umfasst lediglich einen Aufnahmeraum mit einer bereichsweise eingebrachten Siegelnaht.

Die erfindungsgemäß eingebrachte Siegelnaht unterteilt den Aufnahmeraum lediglich teilweise, d. h. gerade nicht in vollständiger Weise, was eine Unterteilung in weitere Aufnahmeräume zur Folge hätte, sondern lediglich so weit, dass der ursprünglich vorhandene Aufnahmeraum in seinem Volumen eingeschränkt wird, jedoch nach wie vor alle Bereiche des Aufnahmeraumes miteinander kommunizieren und gemeinsam der Aufnahme des vorgesehenen Waschmittels oder der Waschmittelkomponente dienen.

Nach einem Vorschlag der Erfindung kann dazu die Siegelnaht ausgehend vom Umfang der äußeren Hülle in den Aufnahmeraum hineinragen und ist insoweit teilweise vom Aufnahmeraum umgeben, der nach Art eines C, S, Z oder U die Siegelnaht umgibt. Dementsprechend wird auch das in den Aufnahmeraum eingefüllte Waschmittel oder die Waschmittelkomponente angeordnet.

Nach einem alternativen Vorschlag der Erfindung ist die Siegelnaht vollständig vom Aufnahmeraum umgeben, der sich sodann in der Aufsicht von oben etwa ringförmig um die vorzugsweise zentral eingebrachte Siegelnaht erstreckt und auch das in den Aufnahmeraum eingefüllte Waschmittel oder die Waschmittelkomponente dementsprechend angeordnet ist.

Wesentlich ist, dass durch die eingebrachte Siegelnaht das ursprünglich vorhandene Volumen des an sich für das eindosierte Waschmittel oder die Waschmittelkomponente zu groß dimensionierten Aufnahmeraumes der erfindungsgemäßen Waschmittelkapsel im Bereich der Siegelnaht so weit verringert wird, dass eine Luftblase im Aufnahmeraum minimiert oder idealerweise vollständig eliminiert wird.

Nach einem weiteren Vorschlag der Erfindung kann die äußere Hülle der erfindungsgemäßen Waschmittelkapsel von zwei randseitig sowie im Bereich der mindestens einen Siegelnaht miteinander verbundenen Folienlagen gebildet werden. Die Verbindung kann beispielsweise durch Verpressen und/oder Verschweißen bewirkt werden.

Wie bereits eingangs erwähnt, ist die Kunststofffolie zur Bildung der äußeren Hülle vorzugsweise wasserlöslich ausgebildet, indem sie beispielsweise auf Basis von Polyvinylalkohol (PVA) gebildet ist. Die einsetzbaren Folien bestehen in der Regel aus Polyvinylalkohol-Copolymeren mit entsprechenden Zuschlagstoffen wie Weichmachern, Tensiden, Bitterstoffen oder Salzen.

Eine solche Kunststofffolie kann beispielsweise im Gießverfahren (Solvent-Casting) oder Blas-Extrusionsverfahren hergestellt werden. Die Kunststofffolie kann ferner ein- oder mehrschichtig, beispielsweise zweischichtig ausgebildet sein. Die Folie kann optional innenliegend oder außenliegend bedruckt oder dekoriert sein, beispielsweise mit Verbraucherhinweisen und Piktogrammen. Der Druck kann mehrfarbig sein und es können wasserlösliche oder wasserunlösliche Druckfarben verwendet werden.

Die Gestaltung und Dimensionierung der erfindungsgemäß vorgesehenen mindestens einen Siegelnaht der Waschmittelkapsel unterliegt keinen generellen Beschränkungen und kann vom Fachmann gemäß den zu erfüllenden Zielvorgaben festgelegt werden. Im Sinne der Erfindung wird es jedoch als vorteilhaft erachtet, wenn die Siegelnaht eine Breite von etwa 0,5-5 mm aufweist, vorzugsweise 1 bis 5 mm, weiter bevorzugt 0,5 bis 3 mm, oder auch mehr als 5mm oder mehr als 1cm. Die Siegelnaht kann geradlinig, zum Beispiel nach Art eines Trennsteges oder auch in einer beliebigen Freiform ausgeführt sein. Beispielsweise kann die Siegenaht u-förmig, v-förmig, dreieckig oder kreisförmig ausgebildet sein. Beispielsweise kann diese Freiform Abmessungen von bis zu 25 x 25 mm oder im Falle der Kreisform Durchmesser bis 25 mm haben, oder bevorzugt Abmessungen von bis zu 10x10 mm, oder im Falle der Kreisform bis 10 mm haben. Größere oder längliche Siegelnähte sind aber auch denkbar. In jedem Fall umschließt die Siegelnaht keine mit Waschmittel gefüllte Kavität, sondern ist nur von einer solchen umgeben.

Die folgende Tabelle veranschaulicht einen Vorteil der vorliegenden Erfindung. Eine Waschmittelkapsel W1 des Standes der Technik hat eine Grundfläche (Länge L mal Breite B) von 2,3 cm x 3,1 cm und eine Höhe H von 2,0 cm, gemessen ohne den lateral überstehenden versiegelten Rand. Aufgrund der geringen Breite von 3,1 cm und Länge von 2,3 cm ist sowohl die Handhabbarkeit verringert als auch die Gefahr des Verschluckens erhöht. Eine weitere Waschmittelkapsel W2 des Standes der Technik löst dieses Problem mittels einer erhöhten Länge und Breite. Allerdings muss dadurch erheblich mehr Waschmittel oder Luft eingefüllt werden, was nachteilhafterweise den Fertigungsaufwand und das Lagervolumen erhöht. Die erfindungsgemäße Waschmittelkapsel W3 besitzt ebenfalls eine erhöhte Länge und Breite, weist aber auch nur ein geringes Innenvolumen auf, vermeidet also alle vorgenannten Nachteile.

| | W1 (SdT) | W2 (SdT) | W3 (erfindungsgemäß) |
|---|---|---|---|
| Innenmaße L x B x H | 2,3 cm x 3,1 cm x 2,0 cm | 2,8 cm x 3,7 cm x 2,0 cm | 2,8 cm x 3,7 cm x 1,3 cm |
| Befüllbares Volumen | 6,5 ml | 10 ml | 6,5 ml |

Ein Verfahren zum Herstellen einer erfindungsgemäßen Waschmittelkapsel sieht vor, dass in einem ersten Schritt eine Lage einer Kunststofffolie auf eine Kavität geführt wird, welche einen Rand und eine innere Erhebung zur Ausbildung der Siegelnaht aufweist. In einem weiteren Schritt wird die Kunststofffolie in die mindestens eine Kavität - vorzugsweise unter Erwärmung und gegebenenfalls durch Druckluft unterstützt - tiefgezogen oder vakuumverformt, so dass die Folie innenliegend eine Erhebung aufweist. Die Erhebung hat vorzugsweise die gleiche Höhe wie der Rand, gemessen vom Boden der Kavität. Anschließend wird Waschmittel oder es werden Waschmittelkomponenten maximal bis zur Höhe der Erhebung in die mit der Kunststofffolie ausgekleidete Kavität gefüllt, so dass die Oberseite der Ergebung, die vorzugsweise eben ausgebildet ist, frei von Waschmittel oder Waschmittelkomponenten ist. Anschließend wird die Kavität durch Auflegen einer weiteren Folie verschlossen, und es wird die weitere Folie randseitig und auf der Erhebung mit der Kunststofffolie verschweißt. Durch das Verschweißen der Kunststofffolie und der weiteren Folie auf der Erhebung wird die Siegelnaht herausgebildet.

Ein weiteres Verfahren zum Herstellen der erfindungsgemäßen Waschmittelkapsel greift zur leichten Umsetzung und Implementierung auf vorhandener Anlagetechnik darauf zurück, dass in einem ersten Schritt eine Lage der Kunststofffolie auf mindestens eine Kavität eingelegt wird, welche keine innere Erhebung zur Ausbildung der Siegelnaht aufweist. In einem weiteren Schritt wird die Kunststofffolie in die mindestens eine Kavität - vorzugsweise unter Erwärmung und gegebenenfalls durch Druckluft unterstützt - tiefgezogen oder vakuumverformt, so dass die Folie die Kontur der Kavität annimmt. Anschließend wird Waschmittel oder es werden Waschmittelkomponenten in die mit der Kunststofffolie ausgekleidete Kavität gefüllt. Anschließend wird die Kavität durch Auflegen einer weiteren Folie verschlossen, und es wird die weitere Folie randseitig mit der Kunststofffolie verschweißt. Vor oder nach diesem Verschweißen wird durch Anpressen der beiden Folie das Waschmittel oder die Waschmittelkomponenten zwischen den Folien verdrängt und in diesem Bereich durch Verschweißen die Siegelnaht herausgebildet. Insbesondere wenn beim Einbringen der Siegelnaht durch die stattfindende Verdrängung des im auszubildenden Aufnahmeraum eingefüllten Waschmittels oder der Waschmittelkomponente Luftvolumina verdrängt werden, ist es vorteilhaft, das Anpressen zur Herausbildung der Siegelnaht zeitlich vor dem Verschweißen des Randes durchzuführen, damit die verdrängte Luft über die - noch nicht verbundenen - Randbereiche entweichen kann.

Die Verbindung der Lagen der Kunststofffolie zur Ausbildung der Randbereiche und/oder der Siegelnaht der erfindungsgemäßen Waschmittelkapsel kann beispielsweise unter Einwirkung von Wasser und Druck oder unter Einwirkung von Wasser, Druck und Erwärmung unterhalb einer Temperatur von etwa 95 °C oder unter ausschließlicher Einwirkung von Temperaturen oberhalb von 90 °C bewirkt werden. Die entstehenden flanschartigen Randbereiche können beispielsweise durch einen anschließenden Laserschnitt oder Ausstanzen oder Scheiden entfernt werden.

Weitere Ausgestaltungen und Einzelheiten der Erfindung werden nachfolgend anhand der ein Ausführungsbeispiel darstellenden Zeichnung erläutert. Es zeigen:
Figur 1 eine Aufsicht auf eine erfindungsgemäße Waschmittelkapsel;
Figur 2 die Waschmittelkapsel gemäß Figur 1 in perspektivischer Darstellung.

Aus den Figuren ist eine global mit Bezugszeichen 1 gekennzeichnete Waschmittelkapsel ersichtlich, welche eine äußere Hülle 10 auf Basis einer wasserlöslichen Kunststofffolie, zum Beispiel aus Polyvinylalkohol aufweist.

Die äußere Hülle 10 umschließt einen inneren Aufnahmeraum 11, der allseits geschlossen ist und in welchem ein beispielsweise flüssiges oder gelartiges Waschmittel in einer für einen einzelnen Waschvorgang ausreichenden Dosierung von beispielsweise 20 g aufgenommen ist.

Wenn eine solche Waschmittelkapsel 1 gemeinsam mit der zu waschenden Wäsche in eine Waschmaschine gegeben wird, löst sich bei Kontakt mit dem Waschwasser die äußere Hülle 10 aus der wasserlöslichen Kunststofffolie auf und gibt das im Aufnahmeraum 11 vorgehaltene Waschmittel in der gewünschten Dosierung frei.

Um der Waschmittelkapsel 1 eine für eine leichte Handhabbarkeit und gute Verbraucherakzeptanz geeignete Größe zu verleihen, die gleichzeitig auch dem Risiko eines ungewollten oralen Aufnehmens oder gar Verschluckens entgegenwirkt, sind die Abmessungen der Waschmittelkapsel 1 in Bezug auf die eingefüllte Dosierung des Waschmittels im Aufnahmeraum 11 an sich zu groß gewählt. Das Volumen des inneren Aufnahmeraum 11 wird jedoch durch eine bereichsweise in den Aufnahmeraum 11 eingebrachte Siegelnaht 12, die vollständig vom Aufnahmeraum 11 und dem darin aufgenommenen Waschmittel umgeben ist, so weit reduziert, dass im Aufnahmeraum 11 neben dem eingeführten Waschmittel keine Luftblase vorhanden ist.

Die äußere Hülle 10 wird gebildet, indem in nicht näher dargestellter Weise eine untere und eine obere Lage der Kunststofffolie unter Einschluss des dosierten Waschmittels randseitig miteinander verbunden werden, zum Beispiel durch Einwirkung von Temperaturen oberhalb 95 °C thermisch verschweißt werden. Hierbei bildet sich ein flanschartig umlaufender Randbereich 100 aus, der gegebenenfalls mittels Stanzen oder Laserbeschnitt entfernt werden kann.

Gleichermaßen sind auch die beiden Lagen der Kunststofffolie im Bereich der eingebrachten Siegelnaht 12 unmittelbar aufeinander zur Anlage gebracht und miteinander verbunden, beispielsweise thermisch verschweißt, sodass das im Aufnahmeraum 11 eingefüllte Waschmittel im Bereich der Siegelnaht 12 verdrängt ist.

Anstelle eines rein thermisch bewirkten Verschweißens können die beiden Lagen der Kunststofffolie auch durch Einwirkung von Wasser, Druck und Temperaturen unterhalb von 95 °C oder durch Einwirkung von Wasser und Druck miteinander verbunden werden.

Es versteht sich, dass die Größe, Dimensionierung und Gestaltung der Siegelnaht 12 vom Fachmann anhand der Gegebenheiten frei gewählt werden kann, sofern sichergestellt ist, dass durch Einbringung der Siegelnaht 12 der Aufnahmeraum 11 nicht in zwei vollständig voneinander getrennte Teilräume unterteilt wird. Dazu muss zumindest ein freies Ende der Siegelnaht 12 teilweise von dem Aufnahmeraum 11 umgeben sein oder wie im dargestellten Ausführungsbeispiel vollständig vom Aufnahmeraum 11 umgeben sein.

Zur Umrüstung bereits vorhandener Anlagen zur Herstellung von Waschmittelkapseln ist es je nach Herstellungsverfahren gegebenenfalls lediglich erforderlich, mindestens eine Erhebung zur Ausbildung der Siegelnaht 12 in den Formkavitäten anzuordnen.

Die vorangehend erläuterte Waschmittelkapsel 1 kann somit beispielsweise eine Dosierung von 20 g des Waschmittels im Aufnahmeraum 11 vorhalten, von den Außenabmessungen aber einer Waschmittelkapsel 1 für die Aufnahme von 24 g des Waschmittels entsprechen, wobei durch Einbringung der Siegelnaht 12 eine ansonsten unweigerlich vorhandenen Luftblase im Aufnahmeraum 11 weitgehend vermieden wird.

### Bezugszeichenliste:

- 1: Waschmittelkapsel
- 10: äußere Hülle
- 11: Aufnahmeraum
- 12: Siegelnaht
- 100: flanschartiger Randbereich

## Patentansprüche

1. Waschmittelkapsel (1) mit einer äußeren Hülle (10) auf Basis einer wasserlöslichen Kunststofffolie, die mindestens einen inneren Aufnahmeraum (11) umschließt, in welchem Waschmittel oder Waschmittelkomponenten aufgenommen sind, **dadurch gekennzeichnet, dass** mindestens ein Aufnahmeraum (11) mindestens eine bereichsweise eingebrachte Siegelnaht (12) aufweist, die den Aufnahmeraum (11) teilweise, jedoch nicht vollständig unterteilt, wobei die Siegelnaht (12) ausgehend vom Umfang der äußeren Hülle (10) in den Aufnahmeraum (11) hineinragt und teilweise von dem Aufnahmeraum (11) umgeben ist.

2. Waschmittelkapsel (1) nach Anspruch 1, **dadurch gekennzeichnet, dass** die äußere Hülle (10) von zwei randseitig sowie im Bereich der mindestens einen Siegelnaht (12) miteinander verbundenen Folienlagen gebildet ist.

3. Waschmittelkapsel (1) nach einem der Ansprüche 1 bis 2, **dadurch gekennzeichnet, dass** die Kunststofffolie auf Basis von Polyvinylalkohol oder Polyvinylalkohol-co-polymeren gebildet ist.

4. Waschmittelkapsel (1) nach einem der Ansprüche 1 bis 3, **dadurch gekennzeichnet, dass** die Kunststofffolie ein- oder mehrschichtig ausgebildet ist.

5. Waschmittelkapsel (1) nach einem der Ansprüche 1 bis 4, **dadurch gekennzeichnet, dass** sie ein bis vier diskrete Aufnahmeräume umfasst.

6. Waschmittelkapsel (1) nach einem der Ansprüche 1 bis 5, **dadurch gekennzeichnet, dass** die Siegelnaht (12) eine Breite von 0,5 bis 5 mm aufweist.

7. Verfahren zum Herstellen einer Waschmittelkapsel (1) nach einem der Ansprüche 1 bis 6, umfassend die Schritte, dass
i. eine Lage einer wasserlöslichen Kunststofffolie auf eine Kavität geführt wird, welche einen Rand und eine innere Erhebung zur Ausbildung der Siegelnaht aufweist,
ii. die Kunststofffolie in die mindestens eine Kavität tiefgezogen wird,
iii. Waschmittel oder Waschmittelkomponenten maximal bis zur Höhe der Erhebung in die mit der Kunststofffolie ausgekleidete Kavität gefüllt wird
iv. die Kavität durch Auflegen einer weiteren Folie verschlossen wird,
v. die weitere Folie randseitig und auf der Erhebung mit der Kunststofffolie verschweißt wird.

8. Verfahren zum Herstellen einer Waschmittelkapsel (1) nach einem der Ansprüche 1 bis 6, umfassend die Schritte, dass
i. eine Lage einer wasserlöslichen Kunststofffolie auf eine Kavität geführt wird, welche einen Rand aufweist.
ii. die Kunststofffolie in die mindestens eine Kavität tiefgezogen wird,
iii. Waschmittel oder Waschmittelkomponenten in die mit der Kunststofffolie ausgekleidete Kavität gefüllt wird
iv. die Kavität durch Auflegen einer weiteren Folie verschlossen wird,
v. die weitere Folie randseitig mit der Kunststofffolie verschweißt wird,
vi. vor oder nach dem Verschweißen der weiteren Folie mit der Kunststofffolie die Siegelnaht durch Verdrängung von Waschmittel ausgebildet und verschweißt wird.

9. Verfahren nach Anspruch 7 oder Anspruch 8, **dadurch gekennzeichnet, dass** die Kunststofffolie und die weitere Folie unter Einwirkung von Wasser und Druck oder unter Einwirkung von Wasser, Druck und Erwärmung unterhalb von 95 °C oder unter Einwirkung von Temperaturen oberhalb von 95 °C miteinander verschweißt werden.

## Claims

1. Detergent capsule (1) comprising an outer casing (10) based on a water-soluble plastics film, which encloses at least one inner receiving space (11) in which detergent or detergent components are received, **characterized in that** at least one receiving space (11) comprises at least one sealing seam (12) formed in regions, which partially but not completely divides the receiving space (11), the sealing seam (12) projecting into the receiving space (11) starting from the periphery of the outer casing (10) and being partially surrounded by the receiving space (11).

2. Detergent capsule (1) according to claim 1, **characterized in that** the outer casing (10) is formed by two film layers which are connected to one another at the edges and in the region of the at least one sealing seam (12).

3. Detergent capsule (1) according to one of claims 1 to 2,
**characterized in that** the plastics film is based on polyvinyl alcohol or polyvinyl alcohol copolymers.

4. Detergent capsule (1) according to one of claims 1 to 3,
**characterized in that** the plastics film is single-layered or multi-layered.

5. Detergent capsule (1) according to one of claims 1 to 4,
**characterized in that** it comprises one to four discrete receiving spaces.

6. Detergent capsule (1) according to one of claims 1 to 5,
**characterized in that** the sealing seam (12) has a width of 0.5 to 5 mm.

7. Method for producing a detergent capsule (1) according to one of claims 1 to 6, comprising the steps whereby
i. a layer of a water-soluble plastics film is guided onto a cavity which comprises an edge and an inner elevation to form the sealing seam,
ii. the plastics film is deep-drawn into the at least one cavity,
iii. detergent or detergent components are filled into the cavity lined with the plastics film, up to the maximum height of the elevation
iv. the cavity is closed by applying another film,
v. the further film is fused to the plastics film at the edges and on the elevation.

8. Method for producing a detergent capsule (1) according to one of claims 1 to 6, comprising the steps whereby
i. a layer of a water-soluble plastics film is guided onto a cavity which comprises an edge
ii. the plastics film is deep-drawn into the at least one cavity,
iii. detergent or detergent components are filled into the cavity lined with the plastics film
iv. the cavity is closed by applying another film,
v. the further film is fused to the plastics film at the edges,
vi. before or after fusing the further film to the plastics film, the sealing seam is formed and fused by displacing detergent.

9. Method according to claim 7 or claim 8, **characterized in that** the plastics film and the further film are fused together under the influence of water and pressure or under the influence of water, pressure and heating below 95 °C or under the influence of temperatures above 95 °C.

## Revendications

1. Capsule à agent de lavage (1) comportant une enveloppe extérieure (10) à base d'un film en matière plastique hydrosoluble entourant au moins un espace de réception (11) intérieur dans lequel sont reçus un agent de lavage ou des composants d'agent de lavage, **caractérisée en ce qu'**au moins un espace de réception (11) présente au moins un cordon de scellage (12) introduit dans certaines zones, lequel cordon de scellage divise partiellement, mais pas complètement, l'espace de réception (11), dans laquelle le cordon de scellage (12) pénètre dans l'espace de réception (11) à partir de la circonférence de l'enveloppe extérieure (10) et est partiellement entouré de l'espace de réception (11).

2. Capsule à agent de lavage (1) selon la revendication 1,
**caractérisée en ce que l**'enveloppe extérieure (10) est formée de deux couches de film reliées entre elles côté bord, ainsi que dans la zone de l'au moins un cordon de scellage (12).

3. Capsule à agent de lavage (1) selon l'une des revendications 1 à 2,
**caractérisée en ce que** le film en matière plastique est formé à base d'alcool polyvinylique ou de copolymères d'alcool polyvinylique.

4. Capsule à agent de lavage (1) selon l'une des revendications 1 à 3, **caractérisée en ce que** le film en matière plastique est réalisé en une ou plusieurs couches.

5. Capsule à agent de lavage (1) selon l'une des revendications 1 à 4,
**caractérisée en ce qu'**elle comprend un à quatre espaces de réception discrets.

6. Capsule à agent de lavage (1) selon l'une des revendications 1 à 5,
**caractérisée en ce que** le cordon de scellage (12) présente une largeur allant de 0,5 à 5 mm.

7. Procédé de fabrication d'une capsule à agent de lavage (1) selon l'une des revendications 1 à 6, comprenant les étapes selon lesquelles
i. une couche d'un film en matière plastique hydrosoluble est amenée sur une cavité présentant un bord et une élévation intérieure pour la formation du cordon de scellage,
ii. le film en matière plastique est embouti dans l'au moins une cavité,
iii. la cavité revêtue du film en matière plastique est remplie de l'agent de lavage ou des composants d'agent de lavage au maximum jusqu'à la hauteur de l'élévation,
iv. la cavité est fermée par la mise en place d'un autre film,
v. l'autre film est soudé, côté bord et sur l'élévation, au film en matière plastique.

8. Procédé de fabrication d'une capsule à agent de lavage (1) selon l'une des revendications 1 à 6, comprenant les étapes selon lesquelles
i. une couche d'un film en matière plastique hydrosoluble est amenée sur une cavité présentant un bord,
ii. le film en matière plastique est embouti dans l'au moins une cavité,
iii. la cavité revêtue du film en matière plastique est remplie de l'agent de lavage ou des composants d'agent de lavage,
iv. la cavité est fermée par la mise en place d'un autre film,
v. l'autre film est soudé, côté bord, au film en matière plastique,
vi. avant ou après le soudage de l'autre film au film en matière plastique, le cordon de scellage est formé et soudé par déplacement d'agent de lavage.

9. Procédé selon la revendication 7 ou la revendication 8,
**caractérisé en ce que** le film en matière plastique et l'autre film sont soudés l'un à l'autre sous l'action de l'eau et de la pression ou sous l'action de l'eau, de la pression et d'un chauffage inférieur à 95 °C ou sous l'action de températures supérieures à 95 °C.
